# EUROPÄISCHE PATENTSCHRIFT

(11) **EP 2 799 198 B1**
(45) Veröffentlichungstag und Bekanntmachung des Hinweises auf die Patenterteilung: **22.11.2017**
(21) Anmeldenummer: 14157810.4
(22) Anmeldetag: 05.03.2014
(51) Int. Cl.: B27D 5/00, E04C 2/36

(54) **Leichtbauplatte**
Lightweight building panel
Panneau de construction léger

(30) Priorität: 03.05.2013 DE 102013208121
(43) Veröffentlichungstag der Anmeldung: 05.11.2014
(73) Patentinhaber: HOMAG GmbH, 72296 Schopfloch (DE)
(72) Erfinder: Schmid, Johannes, 72181 Starzach (DE); Weimer, Lars, 72226 Simmersfeld (DE)
(74) Vertreter: Hoffmann Eitle

(56) Entgegenhaltungen:
- EP-A1- 0 580 067
- EP-A1- 1 563 970
- EP-A1- 1 785 272
- EP-A1- 2 052 822
- EP-A1- 2 147 778
- EP-A1- 2 298 517
- WO-A1-2007/131904
- CH-A1- 699 797
- DE-B3-102007 014 832
- DE-C1- 19 947 164
- US-A- 4 748 780

## Beschreibung

### Technisches Gebiet

Die Erfindung betrifft eine Leichtbauplatte, insbesondere Sandwichplatte, nach dem Oberbegriff des Patentanspruchs 1 und ein Verfahren zum Herstellen einer Leichtbauplatte. Dokument EP 1 961 353 A1 offenbart eine Leichtbauplatte nach dem Oberbegriff von Anspruch 1.

### Stand der Technik

Leichtbauplatten der eingangs genannten Art werden beispielsweise zur Herstellung von Zimmertüren, Möbelelementen, Panelelementen oder dergleichen eingesetzt. Diese Leichtbauplatten sind häufig als Sandwichplatten ausgebildet. Die dünnwandigen Decklagen der Sandwichplatten bestehen dabei meist aus einer Furnier-, Kunststoff- oder Metallplattenlage geringer Wandstärke, die jeweils auf eine Außenseite der Mittellage aufgeklebt wird. Als Mittellage wird eine Füllmateriallage verstanden, die weitgehend aus Stegen besteht, welche untereinander verbunden sind und Hohlräume verschiedenster Form einschließen. Bevorzugt sind dabei waben- oder rohrartige Strukturen, die einerseits in Verbindung mit den Decklagen zusätzliche Festigkeit verleihen, anderseits - bezogen auf deren Volumen - ein extrem niedriges Gewicht aufweisen.

Die relativ leicht zu beschädigende Mittellage ist von den Rändern bzw. Randbereichen der Leichtbauplatte zugänglich und muss daher geschützt und auch aus Designgründen abdeckt werden. Die Abdeckung solcher Schmalflächen erfolgt im Allgemeinen mit sogenannten Schmalflächenbeschichtungsbändern. Um dabei ein "Schlüsseln" des Schmalflächenbeschichtungsbandes, d.h. ein Ausbilden eines im Querschnitt gekrümmten Beschichtungsprofils, sowie eine Beschädigung der Schmalflächenbeschichtung durch Stoßbelastungen zu vermeiden, wird im Allgemeinen eine sogenannte Stützkante im an das Schmalflächenbeschichtungsband angrenzenden Bereich der Werkstückschmalfläche vorgesehen, die mit den angrenzenden Decklagen über ein Haftmittel verbunden wird.

Der Anmelderin sind dabei ausschließlich Leichtbau- bzw. Sandwichplatten und Verfahren zum Herstellen derselben bekannt, in denen solch eine Stützkante einen im Wesentlichen rechteckigen Querschnitt aufweist.

So offenbart beispielsweise die EP 1 640 128 A1 eine Leichtbauplatte und ein Verfahren, bei der/dem in die Leichtbauplatte an einer der Schmalflächen eine Nut mit einem rechteckigen Querschnitt eingefräst ist/wird, in welche die Stützkante mit dem rechteckigen Querschnitt mittels eines Haftmittels eingebracht ist/wird.

Ferner offenbart die EP 1 961 533 ein Verfahren, bei dem die Stützkante im Bereich der Schmalflache der Leichtbauplatte in einem Abschnitt zwischen zwei Decklagen eingebracht wird, ohne dass zuvor eine der Stützkante im Wesentlichen entsprechende Aussparung in diesem Abschnitt erzeugt wurde. Stattdessen geht das Einbringen der Stützkante mit einer plastischen Verformung der Leichtbauplattenmittellage einher.

All den Vorrichtungen und Verfahren im Stand der Technik ist gemeinsam, dass die Leichtbauplatten im Bereich der Schmalflachen eine unzureichende Stabilität und Dauerfestigkeit aufweisen.

### Darstellung der Erfindung

Es ist daher Aufgabe der vorliegenden Erfindung, eine Leichtbauplatte, insbesondere Sandwichplatte, mit verbesserter Stabilität und Dauerfestigkeit im Bereich der Schmalflächen sowie ein Verfahren zur Herstellung solch einer Leichtbauplatte bereitzustellen.

Diese Aufgabe wird erfindungsgemäß durch eine Leichtbauplatte mit den Merkmalen von Anspruch 1 und ein Verfahren mit den Merkmalen von Anspruch 10 gelöst. Bevorzugte Ausgestaltungen ergeben sich aus den jeweiligen Unteransprüchen.
Der Erfindung liegen die Gedanken zu Grunde, dass die unzureichende Stabilität und Dauerfestigkeit der Leichtbauplatten aus dem Stand der Technik im Bereich der Schmalflächen vor allem in einer mangelhaften Klebequalität zwischen Stützkante und Innenflächen der Aussparung begründet liegt, und dass die Qualität einer Klebeverbindung wesentlich durch die Größe der Klebeverbindungsfläche bestimmt wird.
Aus diesem Grund wurde die Leichtbauplatte der vorliegenden Erfindung, die eine Aussparung mit zwei sich gegenüberliegenden Aussparungskontaktflächen und einer Tiefenerstreckungsrichtung sowie ein stabförmiges Element mit zwei Stabkontaktflächen aufweist, wobei die Stabkontaktflächen jeweils an eine Aussparungskontaktfläche angrenzen und mindestens eine dieser bevorzugt über ein Haftmittel mit einer angrenzenden Aussparungskontaktfläche verbunden ist, so ausgestaltet, dass mindestens eine Aussparungskontaktfläche und mindestens eine Stabkontaktfläche einen Bereich umfasst, dessen Erstreckungsrichtung verschieden von der Tiefenerstreckungsrichtung der Aussparung ist. Ferner weist die Leichtbauplatte zwei Decklagen, eine zwischen diesen angeordnete Mittellage und eine Stützkante als stabförmiges Element auf, wobei die Aussparung und die Stützkante so ausgestaltet sind, dass die Stützkante an der Leichtbauplattenschmalseite plan mit den Decklagen abschließt, sodass eine Dekorkante sowohl mit den der Schmalfläche zugewandten Decklagenseitenflächen als auch mit der Stützkantenseitenfläche verbunden werden kann. Des Weiteren weist die Aussparung an mindestens einer der Leichtbauplattenschmalseite zugewandten Längskanten und das stabförmige Element an mindestens einer dem Platteninneren zugewandten Längskanten eine Kantenbearbeitung, insbesondere eine Fase oder einen Radius, auf, sodass hier jeweils ein Freiraum zwischen den Stabkontaktflächen und den jeweils angrenzenden Aussparungskontaktflächen entsteht. Solch eine Ausgestaltung führt zu einer Verlängerung der Profilzüge in die Tiefenerstreckungsrichtung von Aussparungs- und Stabkontaktflächen, was in einer Klebeflächenvergrößerung und damit einer verbesserten Klebeverbindungsqualität zwischen Stützkante und Aussparungskontaktflächen und somit in einer stabileren und dauerfesteren Leichtbauplatte resultiert. Des Weiteren führt eine derartige Ausgestaltung auf eine besonders kostengünstige und einfach herzustellende Weise zu einer vergrößerten Klebefläche zwischen Stützkante und Aussparung, da hier während der Herstellung jeweils nur Fasen bzw. Radien an leicht zugänglichen Längskanten vorzusehen sind und keine aufwendigeren Profilierung an den jeweiligen Werkstücken eingebracht werden müssen. Ferner ermöglichen die Freiräume, wie bereits zuvor beschrieben, dass der Kleber nicht in das Werkstück hinein oder aus dem Werkstück hinaus gepresst wird und somit eine Verschmutzung sowie ein Entweichen aus dem Verbindungsgebiet vermieden wird. Insbesondere der Freiraum an den der Schmalseite zugewandten Längskanten ermöglicht dabei, dass ein auf der Stützkante vorgesehenes Haftmittel bei einer in die Tiefenerstreckungsrichtung der Aussparung gerichteten Zuführung der Stützkante "abgestrichen" wird und damit der Klebezone zwischen Stützkante und Aussparung entweicht, was wiederum in einer stabileren und dauerfesteren Leichtbauplatte resultiert.

Gemäß einer bevorzugten Ausführungsform sind das stabförmige Element und die Aussparung so ausgestaltet, dass das stabförmige Element zumindest bereichsweise formschlüssig in der Aussparung aufgenommen wird. Dies führt zu einer einfachen und leicht trennbaren Fixierung des stabförmigen Elementes in der Aussparung, was zu einer verbesserten Stabilität und Dauerfestigkeit sowie einem leichten Zusammenbau der Leichtbauplatte führt.

Gemäß einer bevorzugten Ausführungsform weist die Leichtbauplatte zwei Decklagen und eine zwischen diesen angeordnete Mittellage auf, wobei die Mittellage bevorzugt eine geringere Dichte als die Decklagen aufweist, vorzugsweise eine Wabenstruktur aufweist und besonders bevorzugt als Papierwabe ausgebildet ist. Solch eine Ausgestaltung führt zu einer besonders leichten Leichtbauplatte.

Gemäß einer bevorzugten Ausgestaltung ist die Tiefenerstreckungsrichtung der Aussparung dabei normal zur Schmalfläche der Leichtbauplatte angeordnet und die Profilverläufe der Aussparungs- und Stabkontaktflächen sind jeweils symmetrisch zueinander in Bezug auf eine Mittelinie der Leichtbauplatte in die Tiefenerstreckungsrichtung ausgestaltet. Diese bevorzugte Ausgestaltung führt zu einem einfachen und kostengünstigen Plattenaufbau und zu einer einfachen und kostengünstigen Leichtbauplattenfertigung. Ferner resultiert die symmetrische Ausgestaltung der Aussparung und des stabförmigen Elements in einer gleichmäßigeren Plattenbelastung und vermeidet somit lokale Spannungsspitzen, was wiederum zu einer verbesserten Festigkeit und einer höheren Lebenszeit führt.

Dabei sind die Profilverläufe der Aussparungskontaktflächen besonders bevorzugt identisch zu den angrenzenden Stabkontaktflächen ausgestaltet. Identisch ist in diesem Zusammenhang so zu verstehen, dass die ProfilVerläufe einander im Wesentlichen gleichen, wobei lokal auch Abweichungen voneinander vorhanden sein können, um z.B. lokale Freiräume zwischen angrenzenden Flächen zu schaffen. Diese Ausgestaltung ermöglicht das Ausbilden einer Haftmittelschicht, die eine im Wesentlichen konstante Dicke und damit eine gleichmäßige Klebequalität bzw. Klebeverbindungsfestigkeit in die Tiefenerstreckungsrichtung der Aussparung aufweist.

Gemäß einer bevorzugten Ausführungsform steigt die Aussparungshöhe der Aussparung, die definiert ist als ein zur Mittelinie der Leichtbauplatten senkrechter Abstand der zwei Aussparungskontaktflächen, in die Tiefenerstreckungsrichtung dabei an. Diese bevorzugte Ausführungsform führt neben dem Vorteil, dass derart auf besonders einfache Art und Weise eine Klebeflächenvergrößerung erzeugt wird, zu dem Vorteil, dass solche eine Ausgestaltung darüber hinaus zu einer formschlüssigen Verbindung zwischen Stützkante und Aussparung führt, was die Verbindungsgüte und damit die Stabilität und Dauerfestigkeit der Leichtbauplatte zusätzlich verbessert.

Gemäß einer weiteren bevorzugten Ausführungsform weist das stabförmige Element an mindestens einer dem Platteninneren zugewandten Längskante eine Kantenbearbeitung auf, sodass hier ein Freiraum zwischen der Stabkontaktfläche und der angrenzenden Aussparungskontaktfläche entsteht, wobei die Kantenbearbeitung insbesondere in Form einer Fase oder eines Radius ausgeführt ist. Dies führt zu dem Vorteil, dass solch ein Freiraum eine Möglichkeit zum Ansammeln von Haftmitteln bietet, sodass Haftmittel, beispielsweise bei einem Verpressen, nicht aus dem Klebebereich zwischen Aussparungskontaktfläche und Stützkantenkontaktfläche entweicht, sondern sich in solch einer Kavität sammeln kann, was zu einer verbesserten Verbindungsqualität führt. Solch eine Minimierung oder Unterbindung von austretendem Haftmittel unterbindet oder minimiert darüber hinaus eine Verschmutzung des Werkstücks und/oder der Maschine.

Gemäß einer bevorzugten Ausführungsform ist der Profilverlauf der Stabkontaktflächen und jener der Aussparungskontaktflächen wellenförmige ausgebildet. Solch eine Ausgestaltung resultiert in einer großen Klebefläche zwischen Aussparungskontaktfläche und Stabkontaktfläche und damit in einer guten Verbindungsgüte, ohne dass die Stützkante tief in die Aussparungskontaktflächen eindringt. Ferner erhöht der zusätzliche Formschluss die Stabilität und Dauerfestigkeit der Leichtbauplatte.

Gemäß einer weiteren bevorzugten Ausführungsform sind die Aussparung und das stabförmige Element dabei so ausgestaltet, dass das stabförmige Element in die Aussparung einklickbar ist. Dies führt zu einer besonders einfachen Montage des stabförmigen Elementes in der Aussparung und darüber hinaus zu den gleichen Vorteilen, wie sie bereits in dem vorherigen Punkt hinsichtlich der formschlüssigen Verbindung, aufgeführt wurden.

Gemäß einer weiteren bevorzugten Ausführungsform ist die Leichtbauplatte als Sandwichplatte ausgebildet und die Aussparung reicht dabei in die Decklagen der Sandwichplatte hinein, sodass ein Falz ausgebildet wird, an welchem sich das stabförmige Element abstützen kann. Solch eine Ausgestaltung führt zu dem Vorteil, dass in die Tiefenerstreckungsrichtung der Aussparung wirkende Kräfte nicht in die relativ "weiche" Mittelage der Sandwichplatte eingebracht werden, sondern durch die relevant "harten" Decklagen aufgenommen werden.

Gemäß einer weiteren Zielrichtung stellt die vorliegende Erfindung ein Verfahren zum Herstellen einer Leichtbauplatte, insbesondere Leichtbauplatte nach einem der Ansprüche 1 bis 10, mit den Merkmalen des Anspruches 11 bereit. Für die Ausgestaltung dieses Verfahrens und die hierdurch erzielten Vorteile und Wirkungen wird auf die obigen Ausführungen hinsichtlich der Leichtbauplatte verwiesen.

Gemäß einer bevorzugten Ausführungsform dieses Verfahrens erfolgen die Profilierung des stabförmigen Elementes und die Zuführung dieses stabförmigen Elementes zu der Aussparung in der gleichen Bearbeitungsstation. Dies führt zu einem besonders schnellen und kostengünstigen Produktionsprozess, da zwei Verfahrensschritte durch diese Ausgestaltung in einer Bearbeitungsstation kombiniert werden und damit die Transportzeit des Werkstücks zwischen diesen beiden Stationen entfällt.

Gemäß einer bevorzugten Ausführungsform dieses Verfahrens wird das Haftmittel auf mindestens einer Stabkontaktfläche vor dem Einführen des stabförmigen Elementes in die Aussparung in einem Bereich vorgesehen, der bei einem in die Aussparung eingesetzten Zustand einem dem Platteninneren zugewanderten Bereich des stabförmigen Elementes entspricht. Versuche der Erfinderin haben ergeben, dass solch ein Fertigungsverfahren zu einer besonders hohen Stabilität und Festigkeit der Klebeverbindung führt, da so einem Herauspressen von Haftmittel aus dem Verbindungsbereich zwischen stabförmigen Element und Aussparung besonders gut entgegenwirkt wird.

### Kurze Beschreibung der Zeichnungen

Figur 1a zeigt eine erste Ausführungsform der vorliegenden Erfindung und Figur 1b eine vergrößerte Ansicht des Verbindungsbereichs zwischen der Aussparung und dem stabförmigen Element der ersten Ausführungsform.
Figur 2a zeigt eine zweite Ausführungsform der vorliegenden Erfindung und Figur 2b eine vergrößerte Ansicht des Verbindungsbereichs zwischen der Aussparung und dem stabförmigen Element der zweiten Ausführungsform.
Figur 3a zeigt eine dritte Ausführungsform der vorliegenden Erfindung und Figur 3b eine vergrößerte Ansicht des Verbindungsbereichs zwischen der Aussparung und dem stabförmigen Element der dritte Ausführungsform.

### Detaillierte Beschreibung der Ausführungsformen

Bevorzugte Ausführungsformen der vorliegenden Erfindung werden nachfolgendend unter Bezugnahme auf die begleitenden Zeichnungen ausführlich beschrieben.

Der prinzipielle Aufbau einer Leichtbauplatte 1 der Ausführungsformen der vorliegenden Erfindung ist in den Figuren 1a, 2a und 3a schematisch dargestellt. Diese Ausführungsformen sind als Sandwichplatte ausgebildet, wobei die Leichtbauplatte im Rahmen dieser Erfindung auch einschichtig, beispielsweise aus Leichtholz, einem Schaumstoff oder Kunststoff, ausgebildet sein kann. Die Leichtbauplatte 1 der vorliegenden Ausführungsform umfasst zwei dünnwandige Decklagen 2 und 3, die beispielsweise aus Holz, Holzwerkstoffen, Kunststoff, Metall oder anderen geeigneten Materialien bestehen können. In den vorliegenden Ausführungsformen sind die Decklagen als MDF-Spanplatte ausgebildet. Die Decklagen können im Unterschied zu den hier darstellenden Ausführungsformen bzw. Varianten auch mehrschichtig ausgebildet sein. Zwischen den Decklagen 2, 3 ist eine Mittellage oder auch Kernlage 4 vorgesehen, die eine geringere Dichte als die Decklagen 2, 3 aufweist. Die Kernlage 4 ist dabei vorzugsweise aus einem leichten Füllmaterial ausgebildet, das bevorzugt eine wabenartige Struktur aufweist und in den meisten Anwendungsfällen einen hohen Hohlraumanteil besitzt, wobei die vorliegende Erfindung nicht hierauf beschränkt ist. In den vorliegenden Ausführungsformen ist die Mittellage 4 als Papierwabe ausgebildet. Es sei jedoch darauf hingewiesen, dass die Kernlage 4 auch aus dem gleichen oder einem ähnlichen Material wie die Decklagen 2, 3 ausgebildet sein kann und lediglich eine geringere Dichte als diese aufweist. In den vorliegenden Ausführungsformen ist die Kernlage 4 mit den Decklagen 2 und 3 verklebt, wobei hier auch jegliche andere Fügetechnologien sowie eine integrale Ausgestaltung denkbar sind.

Wie aus den beigefügten Figuren ersichtlich, weist die Leichtbauplatte 1 ferner eine Aussparung 5 auf, in welche ein stabförmiges Element bzw. eine Stützkante 6 eingefügt ist. Die Stützkante 6 ist in den vorliegenden Ausführungsformen bevorzugt als MDF-, Span- oder Kunststoffkante ausgebildet, wobei hier auch beliebige andere Materialen denkbar sind. Die Aussparung 5 ist in den vorliegenden Ausführungsformen dabei so ausgestaltet, dass sie in die Decklagen 2, 3 hineinreicht, sodass hier ein Falz ausgebildet wird, an dem sich eine eingeführte Stützkante 6 in eine Tiefenerstreckungsrichtung a der Aussparung 5 abstützen kann. Die Aussparung 5 und die Stützkante 6 sind dabei so ausgestaltet, dass die Stützkante 6 an der Leichtbauplattenschmalfläche 7 plan mit den Decklagen 2, 3 abschließt. Dies wiederum ermöglicht, dass eine Dekorkante 8, insbesondere ein Schmalflächenbeschichtungsband, sowohl mit den der Schmalfläche zugewandten Decklagenseitenflächen, als auch mit der Stützkantenseitenfläche verbunden werden kann.

Im Rahmen der vorliegenden Erfindung weist die Stützkante 6 gegenüberliegende Stützkantenkontaktflächen 9 und 10 auf, die in die Tiefenerstreckungsrichtung a der Aussparung 5 jeweils einen Profilverlauf aufweisen. Die Aussparung 5 weist gegenüberliegende Aussparungskontaktflächen 11 und 12 auf, die ebenfalls in die Tiefenerstreckungsrichtung a der Aussparung 5 einen Profilverlauf aufweisen. Dabei sind in den bevorzugten Ausführungsformen die Profilverläufe der beiden Stützkantenkontaktflächen 9, 10 und der beiden Aussparungskontaktfläche 11, 12 jeweils symmetrisch zu einer Leichtbauplattenmittellinie m in die Tiefenerstreckungsrichtung a ausgebildet. Ferner sind die Stützkantenkontaktflächen 9, 10 dabei mit einem Haftmittel, hier insbesondere einem EVA-, PVAc- oder PU-Klebstoff, mit den Aussparungskontaktflächen 11, 12 verbunden. Hier ist ebenso eine Verbindung ohne ein Haftmittel, sondern lediglich über einen Form- und/oder Reibschluss denkbar. Dies ist insbesondere dann der Fall, wenn das stabförmige Element 6 in die Aussparung 5 einklickbar ist.

Die vorliegende Erfindung befasst sich insbesondere mit der Ausbildung der Verbindung zwischen den Stützkantenkontaktflächen 9, 10 und den Aussparungskontaktflächen 11, 12. Im Folgenden werden drei bevorzugte Ausführungsformen dieser Ausgestaltung zwischen den zuvor genannten Kontaktflächen unter Bezugnahme auf die beigefügten Figuren beschrieben.

In einer ersten bevorzugten Ausführungsform, die in Figuren 1a und 1b gezeigt ist, weisen die Aussparungskontaktflächen 11, 12 der Aussparung 5 einen Profilverlauf in die Tiefenerstreckungsrichtung a auf, in welchem die Aussparungshöhe, d.h. der Abstand der Aussparungskontaktflächen 11, 12 senkrecht zur Tiefenerstreckungsrichtung a, in die Tiefenerstreckungsrichtung a stetig, hier linear, ansteigt. Somit ist die Aussparungshöhe am dem Platteninneren zugwandten Ende der Aussparung 5 größer, als an dem der Werkstückschmalfläche zugewandten Aussparungsende. Die Stützkante 6 weist einen Profilverlauf in die Tiefenerstreckungsrichtung a auf, bei dem die Stützkantenhöhe, d.h. der Abstand der Stützkantenkontaktflächen 9, 10 senkrecht zur Tiefenerstreckungsrichtung a, in einem ersten Abschnitt bis zu einem Punkt 22 linear ansteigt und von da an in einem zweiten Abschnitt linear abfällt. Dabei weist der Profilverlauf der Stützkante 6 in die Tiefenerstreckungsrichtung a in dem ersten Abschnitt einen geringen Steigungsbetrag als in dem zweiten Abschnitt auf. Ferner weist die Stützkante 6 an ihrer dem Platteninneren zugewandten Seite eine geringere Höhe als an ihrer der Schmalfläche zugewandten Seite auf. Die Stützkante 6 weist dabei jedoch entlang ihres gesamten Profilverlaufs eine Höhe auf, die größer als der Minimalabstand der Decklagen 2, 3 senkrecht zur Tiefenerstreckungsrichtung a ist, sodass die Stützkante 6 an ihrem dem Platteninnerem zugewandten Bereich gegen Kontaktflächen der Decklagen 2, 3 stößt. Wie in Figur 1b zu sehen, führt solch ein Stützkanten- bzw. Aussparungskontaktflächenprofilverlauf zu Freiräumen 13, die sich zwischen den Stützkantenkontaktflächen 9, 10 und den Aussparungskontaktflächen 11, 12 an dem Platteninneren zugewandten Bereichen der Aussparung 5 ausbilden.

In einer in Figur 2a und 2b gezeigten zweiten bevorzugten Ausführungsform weisen sowohl die Stützkantenkontaktflächen 9, 10, als auch die Aussparungskontaktflächen 11, 12 in die Tiefenerstreckungsrichtung a der Aussparung 5 einen wellenförmigen Profilverlauf auf. Dieser wellenförmige Profilverlauf beginnt dabei an der Werkstückschmalfläche vorerst mit einem Anstieg, sodass die Stützkantenhöhe, d.h. der Abstand der Aussparungskontaktflächen 10, 11 senkrecht zur Tiefenerstreckungsrichtung a, in die Tiefenerstreckungsrichtung a bis zu einem Punkt 14 ansteigt, bevor diese anschließend bis zu einem Punkt 15 sinkt, um anschließend wieder anzusteigen. Der wellenförmige Verlauf entspricht in dieser zweiten bevorzugten Ausführungsform annäherungsweise dem Verlauf einer Sinusfunktion. Ferner weist die Stützkante 6 an ihren dem Platteninneren zugewandten Längskanten eine Kantenbearbeitung 16 auf, die in der vorliegenden Ausführungsform in Form eines Radius ausgebildet ist.

Diese Katenbearbeitung 16 führt dazu, dass zwischen den Stützkantenkontaktflächen 9, 10 und den Aussparungskontaktflächen 11, 12 Freiräume 17 entstehen.

Figuren 3a und 3b zeigen eine dritte bevorzugte Ausführungsform des Stützkanten- bzw. Aussparungskontaktflächenprofilverlaufs in die Tiefenerstreckungsrichtung a. In dieser dritten bevorzugten Ausführungsform sinkt die Aussparungshöhe, d.h. der Abstand der Aussparungskontaktflächen 11, 12 senkrecht zur Tiefenerstreckungsrichtung a, von der Schmalfläche in die Tiefenerstreckungsrichtung a bis zu einem Punkt 18 ab, um von da an bis zum Ende der Aussparung 5 konstant zu bleiben. Die Dicke der Stützkante 6 ist bis zu einem Punkt 19, der in Tiefenerstreckungsrichtung a weiter im Werkstückinneren als der Punkt 18 liegt konstant und sinkt anschließend linear ab. Diese Ausgestaltung führt dazu, dass sowohl an der dem Platteninneren zugewandten Aussparungsseite Freiräume 20 als auch an der der Schmalseite zugewandten Aussparungsseite Freiräume 21 zwischen den Aussparungskontaktflächen 11, 12 und den Stützkantenkontaktflächen 9, 10 entstehen.

Nun wird eine bevorzugte Ausführungsform eines Verfahrens zum Herstellen einer zuvor beschriebenen Ausführungsform der Leichtbauplatte 1 beschrieben. Dabei wird als erstes ein plattenförmiges Werkstück einer zuvor beschriebenen Art bereitgestellt. Anschließend wird eine Aussparung 5, die sich bis in die Decklagen 2, 3 der Leichtbauplatte 1 erstreckt, an mindestens einer der Schmalflächen in die Leichtbauplatte 1 eingefräst. In einem nächsten Schritt werden die Aussparungskontaktflächen 11, 12 mit einem der Leichtbauplattenausführungsform entsprechenden Profilverlauf in die Tiefenerstreckungsrichtung a versehen. Dies erfolgt bevorzugt mit einem Fräswerkzeug. Anschließend wird eine Stützkante 6 bereitgestellt und der Aussparung 5 zugeführt, wobei die Stützkante 6 in der Zuführeinrichtung zum Zuführen der Stützkante 6 zu der Aussparung 5 an den Stützkantenkontaktflächen 9, 10 mit einem der Ausführungsform entsprechenden Profilverlauf versehen wird. Anschließend wird die Stützkante 6 mit einem Haftmittel versehen und zuletzt in die Aussparung 5 eingebracht. Das Haftmittel wird dabei auf der Stützkante 6 in einem Bereich vorgesehen, der in einem eingebrachten Zustand einem dem Platteninneren zugewandten Bereich der Stützkante 6 entspricht.

Es sei ferner darauf hingewiesen, dass die erfindungsgemäße Ausgestaltung von Aussparung und stabförmigen Element an sowohl Längs- und Querkanten als auch in Eckbereichen einer Leichtbauplatte vorgesehen werden können.

## Patentansprüche

1. Leichtbauplatte (1), insbesondere Sandwichplatte, die an mindestens einer ihrer Schmalflächen eine Aussparung (5) mit zwei sich gegenüberliegenden Aussparungskontaktflächen (11, 12) und einer Tiefenerstreckungsrichtung (a), wobei die Aussparungskontaktflächen (11, 12) jeweils einen Profilverlauf in die Tiefenerstreckungsrichtung (a) aufweisen, und
mindestens ein stabförmiges Element (6) aufweist, das in die Aussparung (5) eingefügt ist, wobei das stabförmige Element (6) zwei Stabkontaktflächen (9, 10) aufweist, die jeweils einen Profilverlauf in die Tiefenerstreckungsrichtung (a) aufweisen und zumindest teilweise an eine Aussparungskontaktfläche (11, 12) angrenzen, wobei bevorzugt mindestens eine Stabkontaktfläche (9, 10) zumindest teilweise mit einer angrenzenden Aussparungskontaktfläche (11, 12) über ein Haftmittel verbunden ist,
wobei die Leichtbauplatte (1) ferner zwei Decklagen (2, 3), eine zwischen diesen angeordnete Mittellage (4) und eine Stützkante (6) als stabförmiges Element (6) aufweist, wobei die Stützkante (6) an der Leichtbauplattenschmalfläche (7) plan mit den Decklagen (2, 3) abschließt, sodass eine Dekorkante (8) sowohl mit den der Schmalfläche zugewandten Decklagenseitenflächen als auch mit der Stützkantenseitenfläche verbunden werden kann,
**dadurch gekennzeichnet, dass**
mindestens eine Aussparungskontaktfläche (11, 12) und mindestens eine Stabkontaktfläche (9, 10) einen Bereich mit einer Erstreckungsrichtung aufweist, die verschieden von der Tiefenerstreckungsrichtung (a) der Aussparung (5) ist, und
das stabförmige Element (6) an mindestens einer dem Platteninneren zugewandten Längskante eine Kantenbearbeitung, insbesondere Fase und/oder Radius, aufweist, sodass hier ein Freiraum (13) zwischen der Stabkontaktfläche (9, 10) und der angrenzenden Aussparungskontaktfläche (11, 12) vorhanden ist.

2. Leichtbauplatte (1) nach Anspruch 1, **dadurch gekennzeichnet, dass** die Aussparung (5) und das stabförmige Element (6) so ausgestaltet sind, dass das stabförmige Element (6) zumindest bereichsweise formschlüssig in der Aussparung (5) aufgenommen ist.

3. Leichtbauplatte (1) nach Anspruch 1 oder 2, **dadurch gekennzeichnet, dass** die Mittellage (4) eine geringere Dichte als die Decklagen (2, 3) aufweist, vorzugsweise eine Wabenstruktur aufweist und besonders bevorzugt als Papierwabe ausgebildet ist, und die Aussparung (5) bevorzugt in mindestens eine Decklage (2, 3) hineinreicht, sodass die Aussparung (5) einen Falz aufweist, an dem das stabförmige Element (6) abstützbar ist.

4. Leichtbauplatte (1) nach einem der vorherigen Ansprüche, **dadurch gekennzeichnet, dass** die Tiefenerstreckungsrichtung (a) normal zur Schmalfläche der Leichtbauplatte (1) angeordnet ist und die Profilverläufe der beiden Stabkontaktflächen (9, 10) und der beiden Aussparungskontaktflächen (11, 12) jeweils symmetrisch zueinander in Bezug auf eine Mittellinie (m) der Leichtbauplatte (1) in die Tiefenerstreckungsrichtung (a) ausgestaltet sind.

5. Leichtbauplatte (1) nach einem der vorherigen Ansprüche, **dadurch gekennzeichnet, dass** die Profilverläufe beider Aussparungskontaktflächen (11, 12) identisch zu dem der jeweils angrenzenden Stabkontaktfläche (9, 10) sind.

6. Leichtbauplatte (1) nach einem der vorherigen Ansprüche, **dadurch gekennzeichnet, dass** eine Aussparungshöhe der Aussparung (5), die definiert ist als ein zur Mittellinie (m) der Leichtbauplatte senkrechter Abstand der zwei Aussparungskontaktflächen (11, 12), in die Tiefenerstreckungsrichtung (a) stetig ansteigt.

7. Leichtbauplatte (1) nach einem der vorherigen Ansprüche, **dadurch gekennzeichnet, dass** der Profilverlauf der Stabkontaktflächen (9, 10) wellenförmig ist.

8. Leichtbauplatte (1) nach einem der vorherigen Ansprüche, **dadurch gekennzeichnet, dass** die Aussparung (5) an mindestens einer der Leichtbauplattenschmalseite zugewandten Längskante und das stabförmige Element (6) an mindestens einer dem Platteninneren zugewandten Längskante eine Kantenbearbeitung, insbesondere Fase, aufweist, sodass hier jeweils ein Freiräum (20, 21) zwischen der Stabkontaktfläche (9, 10) und der jeweils angrenzenden Aussparungskontaktfläche (11, 12) vorhanden ist.

9. Leichtbauplatte (1) nach einem der vorherigen Ansprüche, **dadurch gekennzeichnet, dass** die Aussparung (5) und das stabförmige Element (6) so ausgestaltet sind, dass das stabförmige Element (6) in die Aussparung (5) einklickbar ist.

10. Verfahren zum Herstellen einer Leichtbauplatte nach einem der Ansprüche 1 bis 9, mit den Schritten:
Bereitstellen eines plattenförmigen Werkstücks;
Einbringen einer Aussparung mit einer Tiefenerstreckungsrichtung in eine Schmalfläche des plattenförmigen Werkstücks, wodurch mindestens zwei gegenüberliegende Aussparungskontaktflächen mit jeweils einem Profilverlauf in die Tiefenerstreckungsrichtung definiert werden, wobei die Aussparung so ausgestaltet wird, dass mindestens eine der Aussparungskontaktflächen einen Bereich aufweist, in welchem deren Erstreckungsrichtung verschieden von der Tiefenerstreckungsrichtung ist;
Zuführen eines stabförmigen Elements mit zwei sich gegenüberliegenden Stabkontaktflächen zu der Aussparung, das derart ausgestaltet ist, dass mindestens eine der
Stabkontaktflächen bei Einführen des stabförmigen Elements in die Aussparung, sodass die Stabkontaktflächen jeweils an eine Aussparungskontaktfläche der Aussparung angrenzen, einen Bereich aufweist, in welchem deren Erstreckungsrichtung verschieden von der Tiefenerstreckungsrichtung der Aussparung ist;
Einführen des stabförmigen Elements in die Aussparung derart, dass mindestens eine Stabkontaktfläche zumindest teilweise mit einer angrenzenden Aussparungskontaktfläche in Kontakt kommt.

11. Verfahren nach Anspruch 10, **dadurch gekennzeichnet, dass** das Verfahren vor dem Zuführen des stabförmigen Elements ferner die Schritte aufweist:
Bereitstellen eines stabförmigen Elements mit zwei sich gegenüberliegenden Stabkontaktflächen;
Profilieren von mindestens einer Stabkontaktfläche, sodass diese, bei Einführen des stabförmigen Elements in die Aussparung, sodass die Stabkontaktflächen jeweils an eine Aussparungskontaktfläche der Aussparung angrenzen, mindestens einen Bereich aufweist, in welchem deren Erstreckungsrichtung verschieden von der Tiefenerstreckungsrichtung der Aussparung ist;
Vorsehen eines Haftmittels auf mindestens einer Aussparungskontaktfläche und/oder einer Stabkontaktfläche.

12. Verfahren nach Anspruch 11, **dadurch gekennzeichnet, dass** die Profilierung des stabförmigen Elements und die Zuführung zu der Aussparung in der gleichen Bearbeitungsstation erfolgen.

13. Verfahren nach einem der Ansprüche 10 bis 12, **dadurch gekennzeichnet, dass** das stabförmige Element in die Aussparung eingeklickt oder eingeschoben wird.

14. Verfahren nach einem der Ansprüche 10 bis 13, **dadurch gekennzeichnet, dass** das Haftmittel auf mindestens einer Stabkontaktfläche vor Einführen des stabförmigen Elements in die Aussparung in einem Bereich vorgesehen wird, der im in die Aussparung eingesetzten Zustand einem dem Platteninneren zugewandten Bereich des stabförmigen Elementes entspricht.

## Claims

1. Lightweight building panel (1), in particular sandwich panel, which on at least one of its narrow faces has a recess (5) with two mutually opposed recess contact faces (11, 12) and a direction (a) of extension of the depth, wherein the recess contact faces (11, 12) each have a profile in the direction (a) of extension of the depth, and
at least one rod-shaped element (6) which is inserted in the recess (5), wherein the rod-shaped element (6) has two rod contact faces (9, 10) which each have a profile in the direction (a) of extension of the depth and at least partially adjoin a recess contact face (11, 12), wherein preferably at least one rod contact face (9, 10) is at least partially bonded to an adjoining recess contact face (11, 12) by an adhesive,
wherein the lightweight building panel (1) further has two covering layers (2, 3), a middle layer (4) arranged therebetween and a supporting edge (6) as the rod-shaped element (6), wherein the supporting edge (6) ends level with the covering layers (2, 3) at the narrow face (7) of the lightweight building panel, so that a decorative edge (8) can be joined both to the side faces of the covering layers facing towards the narrow face and to the side face of the supporting edge,
**characterised in that**
at least one recess contact face (11, 12) and at least one rod contact face (9, 10) has a region with a direction of extension which is different to the direction (a) of extension of the depth of the recess (5), and
the rod-shaped element (6) has an edge working, in particular a chamfer and/or radius, at at least one longitudinal edge facing towards the interior of the panel, so that there is a free space (13) here between the rod contact face (9, 10) and the adjoining recess contact face (11, 12).

2. Lightweight building panel (1) according to claim 1, **characterised in that** the recess (5) and the rod-shaped element (6) are designed in such a way that the rod-shaped element (6) is in at least one region held in form-locking relationship in the recess (5).

3. Lightweight building panel (1) according to claim 1 or 2, **characterised in that** the middle layer (4) has a lower density than the covering layers (2, 3), preferably a honeycomb structure, and is particularly preferably designed as a paper honeycomb, and the recess (5) preferably extends into at least one covering layer (2, 3) so that the recess (5) has a fold on which the rod-shaped element (6) can be supported.

4. Lightweight building panel (1) according to any of the preceding claims, **characterised in that** the direction (a) of extension of the depth is normal to the narrow face of the lightweight building panel (1), and the profiles of the two rod contact faces (9, 10) and of the two recess contact faces (11, 12) are in each case formed symmetrically to each other relative to a centre line (m) of the lightweight building panel (1) in the direction (a) of extension of the depth.

5. Lightweight building panel (1) according to any of the preceding claims, **characterised in that** the profiles of the two recess contact faces (11, 12) are identical with that of the respectively adjoining rod contact face (9, 10).

6. Lightweight building panel (1) according to any of the preceding claims, **characterised in that** a recess height of the recess (5), which is defined as a distance between the two recess contact faces (11, 12) perpendicular to the centre line (m) of the lightweight building panel, increases constantly in the direction (a) of extension of the depth.

7. Lightweight building panel (1) according to any of the preceding claims, **characterised in that** the profile of the rod contact faces (9, 10) is undulating.

8. Lightweight building panel (1) according to any of the preceding claims, **characterised in that** the recess (5) has an edge working, in particular a chamfer, at at least one longitudinal edge facing towards the narrow side of the lightweight building panel, and the rod-shaped element (6) has an edge working, in particular a chamfer, at at least one longitudinal edge facing towards the interior of the panel, so that here there is in each case a free space (20, 21) between the rod contact face (9, 10) and the respectively adjoining recess contact face (11, 12).

9. Lightweight building panel (1) according to any of the preceding claims, **characterised in that** the recess (5) and the rod-shaped element (6) are designed in such a way that the rod-shaped element (6) can be clicked into the recess (5).

10. Method for the manufacture of a lightweight building panel according to any of claims 1 to 9, having the steps of:
providing a panel-like workpiece;
introducing a recess with a direction of extension of the depth into a narrow face of the panel-like workpiece, as a result of which at least two mutually opposed recess contact faces each with a profile in the direction of extension of the depth are defined, wherein the recess is designed in such a way that at least one of the recess contact faces has a region in which its direction of extension is different to the direction of extension of the depth;
delivering a rod-shaped element with two mutually opposed rod contact faces to the recess, which element is designed in such a way that, when the rod-shaped element is introduced into the recess so that the rod contact faces each adjoin a recess contact face of the recess, at least one of the rod contact faces has a region in which its direction of extension is different to the direction of extension of the depth of the recess;
introducing the rod-shaped element into the recess in such a way that at least one rod contact face at least partially comes into contact with an adjoining recess contact face.

11. Method according to claim 10, **characterised in that**, before delivery of the rod-shaped element, the method further has the steps of:
providing a rod-shaped element with two mutually opposed rod contact faces;
profiling at least one rod contact face so that, when the rod-shaped element is introduced into the recess so that the rod contact faces each adjoin a recess contact face of the recess, the rod contact face has at least one region in which its direction of extension is different to the direction of extension of the depth of the recess;
providing an adhesive on at least one recess contact face and/or a rod contact face.

12. Method according to claim 11, **characterised in that** profiling of the rod-shaped element and delivery to the recess are effected in the same processing station.

13. Method according to any of claims 10 to 12, **characterised in that** the rod-shaped element is clicked or pushed into the recess.

14. Method according to any of claims 10 to 13, **characterised in that** the adhesive is provided on at least one rod contact face before introduction of the rod-shaped element into the recess, in a region which, in the state inserted in the recess, corresponds to a region of the rod-shaped element facing towards the interior of the panel.

## Revendications

1. Panneau de construction léger (1), en particulier panneau sandwich, lequel comporte sur au moins l'une de ses surfaces étroites un évidement (5) avec deux surfaces de contact d'évidement (11, 12) se faisant face et avec un sens d'extension en profondeur (a), les surfaces de contact d'évidement (11, 12) présentant chacune un profilage dans le sens d'extension en profondeur (a), et comporte au moins un élément en forme de barre (6) qui est introduit dans l'évidement (5), l'élément en forme de barre (6) comportant deux surfaces de contact de barre (9, 10) qui présentent chacune un profilage dans le sens d'extension en profondeur (a) et sont adjacentes au moins en partie à une surface de contact d'évidement (11, 12), de préférence au moins une surface de contact de barre (9, 10) étant assemblée au moins partiellement à une surface de contact d'évidement adjacente (11, 12) par l'intermédiaire d'un adhésif,
dans lequel le panneau de construction léger (1) comporte en plus deux couches de couverture (2, 3), une couche médiane (4) agencée entre celles-ci et une arête de support (6) comme élément en forme de barre (6) et l'arête de support (6) se terminant dans le plan avec les couches de couverture (2, 3) sur la surface étroite (7) du panneau de construction léger de telle sorte qu'une arête décorative (8) puisse être assemblée aussi bien aux surfaces latérales des couches de couverture tournées vers la surface étroite qu'à la surface latérale de l'arête de support,
**caractérisé en ce que**
au moins une surface de contact d'évidement (11, 12) et au moins une surface de contact de barre (9, 10) comportent une zone avec un sens d'extension qui est différent du sens d'extension en profondeur (a) de l'évidement (5), et
l'élément en forme de barre (6) présente sur au moins une arête longitudinale tournée vers l'intérieur de panneau un usinage d'arête, en particulier un chanfrein et/ou un arrondi, de manière à y former un espace libre (13) entre la surface de contact de barre (9, 10) et la surface de contact d'évidement adjacente (11, 12).

2. Panneau de construction léger (1) selon la revendication 1, **caractérisé en ce que** l'évidement (5) et l'élément en forme de barre (6) sont conçus de telle sorte que l'élément en forme de barre (6) se loge au moins en partie par adaptation de formes dans l'évidement (5).

3. Panneau de construction léger (1) selon la revendication 1 ou 2, **caractérisé en ce que** la couche médiane (4) présente une plus faible densité que les couches de couverture (2, 3), présente de préférence une structure en nid d'abeilles et est réalisée plus particulièrement comme un nid d'abeilles en papier, et **en ce que** l'évidement (5) pénètre de préférence dans au moins une couche de couverture (2, 3) de telle sorte que l'évidement (5) présente un pli sur lequel peut s'appuyer l'élément en forme de barre (6).

4. Panneau de construction léger (1) selon l'une quelconque des revendications précédentes, **caractérisé en ce que** le sens d'extension en profondeur (a) est agencé perpendiculairement à la surface étroite du panneau de construction léger (1) et **en ce que** les profilages des deux surfaces de contact de barre (9, 10) et des deux surfaces de contact d'évidement (11, 12) sont conçus à chaque fois symétriquement par rapport à une ligne médiane (m) du panneau de construction léger (1) dans le sens d'extension en profondeur (a).

5. Panneau de construction léger (1) selon l'une quelconque des revendications précédentes, **caractérisé en ce que** les profilages des deux surfaces de contact d'évidement (11, 12) sont identiques à celui de la surface de contact de barre (9, 10) respectivement adjacente.

6. Panneau de construction léger (1) selon l'une quelconque des revendications précédentes, **caractérisé en ce qu'**une hauteur de l'évidement (5), qui est définie comme une distance entre les deux surfaces de contact d'évidement (11, 12) perpendiculaire à la ligne médiane (m) du panneau de construction léger, augmente de façon continue dans le sens d'extension en profondeur (a).

7. Panneau de construction léger (1) selon l'une quelconque des revendications précédentes, **caractérisé en ce que** le profilage des surfaces de contact de barre (9, 10) est ondulé.

8. Panneau de construction léger (1) selon l'une quelconque des revendications précédentes, **caractérisé en ce que** l'évidement (5), sur au moins une arête longitudinale tournée vers le côté étroit du panneau de construction léger, et l'élément en forme de barre (6), sur au moins une arête longitudinale tournée vers l'intérieur du panneau, présentent un usinage d'arête, notamment un chanfrein, de manière à y former à chaque fois un espace libre (20, 21) entre la surface de barre (9, 10) et la surface de contact d'évidement (11, 12) respectivement adjacente.

9. Panneau de construction léger (1) selon l'une quelconque des revendications précédentes, **caractérisé en ce que** l'évidement (5) et l'élément en forme de barre (6) sont conçus de telle sorte que l'élément en forme de barre (6) puisse être encliqueté dans l'évidement (5).

10. Procédé de fabrication d'un panneau de construction léger selon l'une quelconque des revendications 1 à 9, avec les étapes consistant à :
préparer une pièce en forme de panneau ;
ménager un évidement avec un sens d'extension en profondeur dans une surface étroite de la pièce en forme de panneau, ce qui définit au moins deux surfaces de contact d'évidement opposées avec à chaque fois un profilage dans le sens d'extension en profondeur, l'évidement étant conçu de telle sorte qu'au moins l'une des surfaces de contact d'évidement comporte une zone dans laquelle son sens d'extension est différente du sens d'extension en profondeur;
amener un élément en forme de barre avec deux surfaces de contact de barre opposées à l'évidement, lequel élément en forme de barre est conçu de telle sorte qu'au moins l'une des surfaces de contact de barre, lors de l'introduction de l'élément en forme de barre dans l'évidement de telle sorte que les surfaces de contact de barre soient adjacentes à chaque fois à une surface de contact de l'évidement, comporte une zone dans laquelle son sens d'extension est différent du sens d'extension en profondeur ;
introduire l'élément en forme de barre dans l'évidement de telle sorte qu'au moins une surface de contact de barre vienne en contact au moins en partie avec une surface de contact d'évidement adjacente.

11. Procédé selon la revendication 10, **caractérisé en ce que** le procédé comporte en outre, avant l'amenée de l'élément en forme de barre, les étapes consistant à :
préparer un élément en forme de barre avec deux surfaces de contact de barre opposées ;
profiler au moins une surface de contact de barre de telle sorte que celle-ci, lors de l'introduction de l'élément en forme de barre dans l'évidement de telle sorte que les surfaces de contact de barre soient adjacentes chacune à une surface de contact de l'évidement, comporte au moins une zone dans laquelle son sens d'extension est différent du sens d'extension en profondeur;
appliquer un adhésif sur au moins une surface de contact d'évidement et/ou une surface de contact de barre.

12. Procédé selon la revendication 11, **caractérisé en ce que** le profilage de l'élément en forme de barre et l'amenée jusqu'à l'évidement s'effectuent dans le même poste d'usinage.

13. Procédé selon l'une quelconque des revendications 10 à 12, **caractérisé en ce que** l'élément en forme de barre est encliqueté ou glissé dans l'évidement.

14. Procédé selon l'une quelconque des revendications 10 à 13, **caractérisé en ce que** l'adhésif est appliqué sur au moins une surface de contact de barre avant l'introduction de l'élément en forme de barre dans l'évidement dans une zone qui correspond, dans l'état inséré dans l'évidement, à une zone de l'élément en forme de barre tournée vers l'intérieur du panneau.
